# EUROPÄISCHE PATENTSCHRIFT

(11) **EP 0 040 815 B1**
(45) Veröffentlichungstag und Bekanntmachung des Hinweises auf die Patenterteilung: **15.08.1984**
(21) Anmeldenummer: 81103888.4
(22) Anmeldetag: 20.05.1981
(51) Int. Cl.: E04C 3/294, E04B 5/02

(54) **Verbundträger in Montagebauweise**
Site-assembled composite beam
Poutre composite dans la construction préfabriquée

(30) Priorität: 23.05.1980 DE 3019744
(43) Veröffentlichungstag der Anmeldung: 02.12.1981
(73) Patentinhaber: Fiergolla, Ulrich, D-4992 Espelkamp (DE); Rottmayr, Josef, D-81541 München (DE)
(72) Erfinder: Fiergolla, Ulrich, D-4992 Espelkamp (DE); Rottmayr, Josef, D-81541 München (DE)
(74) Vertreter: Reinländer & Bernhardt Patentanwälte

## Beschreibung

Die Erfindung betrifft einen Verbundträger in Montagebauweise als biegesteife Konstruktion bestehend aus vorgefertigten Beton-Deckenplatten und einem mit den einzelnen Deckenplatten verbundenen Stahlträger Früher wurden Verbundkonstruktionen generell in Ortbauweise ausgeführt, d. h. es wurde eine Stahlkonstruktion erstellt, deren oberer Bereich an Ort und Stelle einbetoniert wurde. Für diese Herstellungsart sind verschiedene Stahlkonstruktionen bekannt.

So ist aus der DE-C-76 977 bekannt, Stegplatten normal aus der Betonplatte heraustreten zu lassen und diese am freien Ende mit Winkeleisen als Gurt auszustatten, wobei zum Schutz vor Temperaturspannungen die Stegplatten durch Fugen unterteilt sein können.

Ferner ist es aus der US-A-10 47 030 bekannt, zwischen zwei L-Eisen als Untergurt Diagonalstäbe einzuschrauben, deren oberes Ende einbetoniertwird. Der Zwischenraum zwischen Untergurt und Beton wird dabei ausgemauert.

Auch ist bekannt, daß die Stahlkonstruktion aus Fachwerken mit L-Untergurten besteht, z. B. US-A-1979643 ; 40 56 908, und DE-A-21 23351, oder aus Wabenträgern gemäß US-A-41 15 971.

Heute sind Verbundkonstruktionen vorwiegend in Fertigteilbauweise üblich. Dabei werden die einzelnen Deckenplatten werkstattmäßig in transportablen Größen vorgefertigt und auf der Baustelle zur Decke oder einer Brücke zusammengesetzt. Die einzelnen Deckenplatten können Stahlbetonplatten sein oder Verbundkonstruktionen mit einachsig verlaufenden Stahlkonstruktionen, wobei der Verbund wie bei den Ortbauweisen erfolgt (DE-A-21 53 495, US-A-20 00 110).

Um aus diesen einzelnen Deckenplatten eine zusammenhängende Decke aufzubauen, ist es üblich, diese auf Unterzüge aufzulagern. Es ist möglich, solche Unterzüge zusammen mit den Deckenplatten als Verbundträger auszubilden. Zweck eines derartigen Verbundträgers ist es, zwei oder mehr Deckenplatten so miteinander zu verbinden, daß eine Tragwirkung quer zum Fugenverlauf der Deckenplatten entsteht, wobei die Deckenplatten selbst einen Gurt des Verbundträgers bilden.

Bekannt sind Verbundträger mit vorgefertigten Deckenplatten z. B. aus dem Brückenbau. Hierbei werden vorgefertigte Deckenplatten auf einen Doppel-T-Träger gleitfest aufgeschraubt (HV-Verbindung nach DIN 1050). Die Plattenfugen erhalten eine Ortbetonfüllung. Bei einer anderen Ausführungsart werden statt der gleitfesten Verschraubung Kopfbolzendübel oder Dollen derart auf den Obergurt eines Doppel-T-Trägers geschweißt, daß sie in Aussparungen der Deckenplatten hineinragen, die mit Ortbeton gefüllt werden. Nach Erhärten des Betons in den Plattenfugen und den Aussparungen ist ein Verbundträger als biegesteife Verbindung vorgefertigter Deckenplatten vorhanden. Von dieser Ausführungsart wird auch in der DE-B-1534703 « Deckenkonstruktion in Verbundträgerbauweise ausgegangen.

Es ist weiterhin bekannt, die in Trägerrichtung verlaufenden Kanten von Deckenplatten mit Winkelstählen, an die Kopfbolzen geschweißt sind, zu versehen und mit einem durchgehenden Doppel-T-Träger gleitfest zu verschrauben (DE-A-25 26 278 « Deckenkonstruktion in Verbundträgerbauweise »).

Derartige Verbundträger weisen verschiedene Nachteile auf. Allen gemeinsam ist, daß die Schubverbindung zwischen den Gurten durch Verbundmittel, wie gleitfeste Verschraubung oder Dollen, einschnittig ist und damit einen hohen Aufwand an Verbundmitteln erfordert.

Es ist weiterhin generell von Nachteil, daß der Obergurt durch Einzelaussparungen mit geringerwertiger Ortbetonfüllung oder durchgehenden Querschnittsverlust wegen des Platzbedarfs für die Verschraubung geschwächt wird. Dies wirkt sich bei Randträgern besonders unvorteilhaft aus, da eine Verteilung der Obergurtkraft in der Deckenplatte Querschnittsverdrillungen des Verbundträgers zur Folge hat. Außerdem ist bei allen genannten Ausführungen der obere Flansch des Doppel-T-Profils unter der Deckenplatte angeordnet, also statisch ungünstig und kaum ausgenutzt.

Ein spezifischer Nachteil des zuletzt angeführten Verbundträgers ist die mit dieser Ausführungsart zwingend verbundene Unterbrechung der Biegesteifigkeit der Deckenplatte quer zur Verbundträgerachse. Dadurch ist z. B. eine Auskragung der Deckenplatten gar nicht oder nur mit zusätzlichem Aufwand möglich.

Durch die Zeitschrift « Baumaschine und Bautechnik », 14. Jahrg., Heft 3, März 1967, Seiten 81-84 war ein Verbundträger bekannt, bei dem unter jeder Beton-Deckenplatte eine der Breite der zugehörigen Deckenplatte angepasste Dübelleiste angeordnet ist. Um diese Dübelleiste mit den Beton-Deckenplatten zu verbinden sind besondere, in den Beton ragende Verbindungsmittel erforderlich.

Der Erfindung liegt die Aufgabe zugrunde, einen Verbundträger in Montagebauweise als biegesteife Verbindung vorgefertigter Deckenplatten zu schaffen, der die notwendige Schubverbindung zwischen den Gurten mit geringerem Aufwand zuläßt, der eine statisch bessere Materialausnutzung gestattet und der die Biegesteifigkeit der Deckenplatten quer zur Verbundträgerrichtung ohne Zusatzaufwand erhält.

Ausgehend von einem Verbundträger in Montagebauweise als biegesteife Konstruktion bestehend aus vorgefertigten Beton-Deckenplatten, und einem mit den einzelnen Deckenplatten verbundenen Stahl träger aus Obergurt, Steg und durchgehendem Untergurt, wird diese Aufgabe erfindungsgemäß dadurch gelöst, daß der Obergurt und der Steg in Abschnitte aufgeteilt sind, deren Länge im wesentlichen gleich der Breite der zugehörigen Deckenplatte ist, daß der Obergurt und ein an diesen angrenzender Teil des Steges jedes Abschnittes bei der Vorfertigung der Deckenplatte in diese eingebettet sind, und daß bei der Montage die aus den Deckenplatten nach unten vorstehenden Stegteile jedes Abschnittes mit ihren unteren Teilen mit dem durchgehenden Untergurt verbunden sind.

Die mit der Erdindung erzielten Vorteile sind :

Die Verbindungsmittel für die Schubübertragung können, bei gleicher Festigkeit, um das Mehrfache geringer dimensioniert werden.

Der Obergurt hat keine schwächenden Aussparungen.

Die Querschnittsteile, insbesondere des Obergurts, liegen an der statisch günstigsten Stelle.

Die Biegesteifigkeit der Deckenplatten in Richtung quer zum Träger ist ungestört vorhanden.

Spezielle Ausgestaltungen der Erfindung ergeben sich aus den Unteransprüchen. So hat die Auflösung der Stege in mehrere dünne Stegplatten gemäß Anspruch 2 die Auswirkung, daß bei der Montage Fertigungstoleranzen in Richtung quer zum Träger aufgenommen werden. Die elastischen Stegplatten werden leicht in die Fluchtrichtung des durchgehenden Untergurts gezwängt. Durch die feste Verbindung der Stegplatten untereinander am Untergurt ist die Gesamtstabilität eines derartigen Steges im Vergleich mit einem nicht in mehrere Stegplatten aufgelösten Steg nur wenig geringer.

Die erwünschte Durchlässigkeit der Träger für Installationsleitungen sowie Materialeinsparungen werden dadurch erreicht, daß gemäß Anspruch 3 der Steg bzw. jede Stegplatte jedes Abschnittes aus einer Hälfte eines zickzackförmig geteilten Breitflachstahls besteht. Außerdem kann bei dieser Ausgestaltung bei der Vorfertigung durch die Öffnungen die untere Bewehrung der Deckenplatte quer zur Verbundträgerebene geführt werden.

Die Verbindung zwischen dem Steg jedes Abschnittes und dem durchgehenden Untergurt muß die auftretenden Kräfte vom Steg auf den Untergurt bzw. vom Untergurt auf den Steg übertragen. Dazu sind zwar formschlüssige Verbindungen an sich am besten geeignet, diese erfordern jedoch enge Toleranzen bei der Vorfertigung. Gemäß Anspruch 4 werden deshalb kraftschlüssige Verbindungen bevorzugt, bei denen Steg und Untergurt so fest zusammengepreßt oder -geklemmt werden, daß die Kräfte durch Haftreibung unmittelbar vom Steg auf den Untergurt bzw. umgekehrt übertragen werden. Speziell geeignet sind hierfür gleitfeste Verschraubungen, bei denen Schrauben aus hochbelastbarem Material mit einem vorgeschriebenen, hohen Anzugsmoment angezogen werden und daraufhin die zu verbindenden Elemente mit einem entsprechend hohen Druck aufeinander pressen. Solche Schrauben sitzen üblicherweise mit Spiel in den Verbindungslöchern. Es wird deshalb gemäß Anspruch 6 bevorzugt, im Steg jeweils nach unten offene Schlitze zur Aufnahme der Schrauben vorzusehen, denn damit wird die Vorfertigung erheblich vereinfacht, weil die Lage der Schraublöcher im Steg große Toleranzen aufweisen kann, das gilt insbesondere für die vertikale Lage ; erfreulicherweise kann dadurch zusätzlich die Montage auf der Baustelle vereinfacht werden, weil die Schrauben bereits in den Untergurt eingesetzt werden können, ehe die Deckenplatten montiert werden.

In der Zeichnung ist ein Ausführungsbeispiel der Erfindung dargestellt, und zwar zeigt
Figur 1 einen Teil eines montierten Verbundträgers in seitlicher Ansicht mit Schnitt durch die zugehörigen Teile von zwei aneinanderstoßenden Deckenplatten.
Figur 2 einen Schnitt längs der Linie I-I, und
Figur 3 einen Schnitt längs der Linie II-II.

In Fig. 1 ist im wesentlichen die Verbindung eines Verbundträgers nach der Erfindung dargestellt, nämlich die jeweils an die Verbindungsfuge oder den Stoß angrenzenden Teile von zwei Stegabschnitten 1a, 1b, zwei Obergurtabschnitten 2a, 2b und zwei Deckenplatten 3a, 3b sowie ein durchgehender Untergurt 4, der im dargestellten Ausführungsbeispiel aus zwei L-Profilen besteht.

Jeder Stegabschnitt 1a, 1b besteht aus drei zickzackförmig halbierten Breitflachstählen als Stegplatten, an die die Obergurtprofile 2a bzw. 2b angeschweißt sind. Sie sind werkstattmäßig in die Deckenplatten 3a bzw. 3b einbetoniert. Der durchgehende Untergurt 4 ist an den Trägerendauflagern (z. B. Stützen) befestigt und durch Montagestützen in Feldmitte überhöht. Die einbetonierten Stegplatten 1a, b sind zwischen die Untergurtprofile 4a, b eingeschoben und mit ihnen durch gleitfeste Verschraubung 5 verbunden. Dabei können für die HV-Schraubbolzen in den Stegplatten entweder Löcher oder nach unten offene Schlitze vorgesehen werden. Toleranzen quer zur Verbundträgerebene werden ausgeglichen, indem die biegsamen Stegplatten 1 in die Fluchtrichtung des Untergurts 4 gezwängt werden. Um das Einführen der Stegplatten 1 zwischen die Untergurtprofile 4 zu erleichtern, werden bei der Montage die äußeren Stegplatten nach unten hin gespreizt und die Untergurtprofile auseinandergedrückt. Dazu dienen Abstandhalter 6.

An einer Stoßfuge sind im Untergurt Zusatzprofile 7 beiderseits mit angeschraubt, oder andere Verstärkungen, um die an der Fuge entstehende Querkraft zu übertragen. Die Druckkraftübertragung des Obergurts an der Stoßstelle der Deckenplatten 3a, 3b wird durch ein eingelegtes Stahlstück 8 und die Betonfüllung 9 hergestellt.

Abwandlungen der dargestellten Konstruktion ergeben sich für den Fachmann von selbst. So kann statt eines Untergurtes aus zwei L-Profilen auch ein einziges T-Profil verwendet werden, die Stegplatten liegen dann außen an. Umgekehrt können auch alle Stegplatten eng aneinander liegen, so daß sie gemeinsam zwischen L-Profile des Untergurtes eingeschoben werden können, der Abstand der beiden Untergurtprofile ist dann entsprechend größer.

## Patentansprüche

1. Verbundträger in Montagebauweise als biegesteife Konstruktion bestehend aus vorgefertigten Beton-Deckenplatten (3) und einem mit den einzelnen Deckenplatten (3) verbundenen Stahlträger aus Obergurt (2), Steg (1) und durchgehendem Untergurt (4), dadurch gekennzeichnet, daß der Obergurt (2) und der Steg (1) in Abschnitte aufgeteilt sind, deren Länge im wesentlichen gleich der Breite der zugehörigen Deckenplatte (3) ist, daß der Obergurt (2) und ein an diesem angrenzender Teil des Steges (1) jedes Abschnittes bei der Vorfertigung der Deckenplatte (3) in diese eingebettet sind, und daß bei der Montage die aus den Deckenplatten (3) nach unten vorstehenden Stegteile (1) jedes Abschnittes mit ihren unteren Teilen mit dem durchgehenden Untergurt (4) verbunden sind.

2. Verbundträger nach Anspruch 1, dadurch gekennzeichnet, daß der Steg (1) jedes Abschnittes aus mehreren Stegplatten besteht.

3. Verbundträger nach Anspruch 1 oder 2, dadurch gekennzeichnet, daß der Steg (1) bzw. jede Stegplatte jedes Abschnittes aus einer Hälfte eines zickzackförmig geteilten Breitflachstahls besteht.

4. Verbundträger nach Anspruch 1, 2 oder 3, dadurch gekennzeichnet, daß der Steg (1) jedes Abschnittes mit dem Untergurt (4) kraftschlüssig verbunden ist.

5. Verbundträger nach Anspruch 4, dadurch gekennzeichnet, daß der Steg (1) jedes Abschnittes mit dem Untergurt (4) durch gleitfeste Verschraubung (5) verbunden ist.

6. Verbundträger nach Anspruch 5, dadurch gekennzeichnet, daß der Steg (1) jedes Abschnittes nach unten offene Schlitze zur Aufnahme der Schrauben (5) aufweist.

## Claims

1. Site-assembled composite beam as a bending stiff structure comprising prefabricated concrete ceiling panels (3) and a steel girger connected with the individual ceiling panels (3) comprising an upper chord (2), web (1) and continuous lower chord (4) characterized in that the upper chord (2) and the web (1) are divided into sections the length of which is substantially equal to the width of the associated ceiling panel (3), that the upper chord (2) and an adjacent portion of the web (1) of each section are imbedded in the ceiling panel (3) during prefabrication thereof, and that the web portions (1) of each section projecting from the ceiling panels (3) downwardly, during assembly are connected with their lower portions with the continuous lower chord (4).

2. Composite beam according to claim 1 characterized in that the web (1) of each section comprises a plurality of web plates.

3. Composite beam according to claim 1 or 2 characterized in that the web (1), or each web plate, respectively, of each section comprises one half of a wide, flat steel plate which has been severed substantially along a zig-zag line.

4. Composite beam according to claim 1, 2 or 3 characterized in that the web (1] of each section is frictionally connected to the lower chord (4).

5. Composite beam according to claim 4 characterized in that the web (1) of each section is connected to the lower chord (4) by screw means (5) in a manner preventing any sliding.

6. Composite beam according to claim 5 characterized in that the web (1) of each section includes downwardly open slots for receiving the screws (5).

## Revendications

1. Poutre composite en préfabriqué sous la forme d'une construction rigide en flexion constituée de dalles de plafond (3) préfabriquées en béton et d'une poutre métallique reliée aux dalles de plafond (3) individuelles et se composant d'une membrure supérieure (2), d'une âme (1) et d'une membrure inférieure (4) continue, caractérisée en ce que la membrure supérieure (2) et l'âme (1) sont subdivisées en sections dont la longueur est sensiblement égale à la largeur des dalles de plafond (3) qui leur sont affectées, en ce que la membrure supérieure (2) et une partie, à elle adjacente, de l'âme (1) de chaque section sont noyées dans la dalle de plafond (3) lors de la préfabrication de celle-ci, et en ce que, lors du montage, les parties de l'âme (1), en saillie vers le bas des dalles de plafond (3), de chaque section sont reliées à la membrure inférieure (4) continue par leurs parties inférieures.

2. Poutre composite suivant la revendication 1, caractérisée en ce que l'âme (1) de chaque section est constituée de plusieurs plaques d'âmes.

3. Poutre composite suivant la revendication 1 ou 2, caractérisée en ce que l'âme (1) ou chaque plaque d'âme de chaque section est constituée d'une moitié d'un plat large fendu en zig-zag.

4. Poutre composite suivant la revendication 1, 2 ou 3, caractérisée en ce que l'âme (1) de chaque section est reliée à la membrure inférieure (4) par coopération de forces.

5. Poutre composite suivant la revendication 4, caractérisée en ce que l'âme (1) de chaque section est reliée à la membrure inférieure (4) par un vissage (5) résistant à un glissement.

6. Poutre composite suivant la revendication 5, caractérisée en ce que l'âme (1) de chaque section présente des fentes ouvertes vers le bas pour la réception de la vis (5).
